# EUROPÄISCHE PATENTANMELDUNG

(11) **EP 4 400 440 A1**
(43) Veröffentlichungstag der Anmeldung: **17.07.2024**
(21) Anmeldenummer: 24150775.5
(22) Anmeldetag: 08.01.2024
(51) Int. Cl.: B65D 19/06

(54) **VERPACKUNGSBEHÄLTER**

(30) Priorität: 12.01.2023 DE 102023100600
(71) Anmelder: Mondi AG, 1030 Wien (AT)
(72) Erfinder: Rammler, Marco, 91732 Merkendorf (DE)
(74) Vertreter: DTS Patent- und Rechtsanwälte Schnekenbühl und Partner mbB

(57) **Zusammenfassung**

Die vorliegende Erfindung betrifft einen Verpackungsbehälter (100), umfassend ein Bodenteil (110) und ein Mantelteil (112), wobei das Bodenteil (110) eine Bodenwand (124) und einen von der Bodenwand (124) nach oben abstehenden Außenrand (126) des Bodenteils (110) umfasst, wobei das Mantelteil (112) einen Mantel (190) mit miteinander verbundenen Seitenwänden (172) ausbildet, der über einen unteren Rand (188) auf dem Bodenteil (110) aufsteht, insbesondere der Bodenwand (124) , und einen Verpackungsraum (202) des Verpackungsbehälters (100) zumindest teilweise einfasst, und wobei der Außenrand (126) den Mantel (190) außenseitig zumindest abschnittsweise überdeckt, wobei das Bodenteil (110) mindestens ein mit der Bodenwand (124) und/oder dem Außenrand (126) verbundenes Verriegelungsteil (138) aufweist, das innenseitig in Bezug auf den Außenrand (126) angeordnet ist und einen Vorsprung (150) umfasst oder ausbildet, der in mindestens eine korrespondierende an einer dem Außenrand (126) benachbarten Seitenwand (172) gebildete und relativ zum unteren Rand (188) zurückspringende Ausnehmung (184) eingreift.

## Beschreibung

Die vorliegende Erfindung betrifft einen Verpackungsbehälter, umfassend ein Bodenteil und ein Mantelteil, wobei das Bodenteil eine Bodenwand und einen von der Bodenwand nach oben abstehenden Außenrand des Bodenteils umfasst, wobei das Mantelteil einen Mantel mit miteinander verbundenen Seitenwänden ausbildet, der über einen unteren Rand auf dem Bodenteil aufsteht, insbesondere der Bodenwand, und einen Verpackungsraum des Verpackungsbehälters zumindest teilweise einfasst, wobei der Außenrand den Mantel außenseitig zumindest abschnittsweise überdeckt.

Bei einem derartigen Verpackungsbehälter kann der Verpackungsraum untenseitig vom Bodenteil und in Umfangsrichtung vom Mantel begrenzt werden. Vorgesehen sein kann, dass ein Deckelteil obenseitig auf den Mantel aufgesetzt ist, um den Verpackungsraum zu überdecken. Es ist bekannt, dass das Mantelteil beispielsweise aus einer flachgelegten Bevorratungsstellung in die den Mantel bildende Gebrauchsstellung überführt werden kann, wodurch der Verpackungsbehälter in einem Bevorratungszustand platzsparend bevorratet werden kann.

Verpackungsbehälter mit Bodenteil und Mantelteil, das als Mantel auf die Bodenwand aufgestellt und im aufgestellten Zustand am Bodenteil fixiert werden kann, sind beispielsweise in der EP 2 505 509 A1 und der DE 10 2017 122 009 A1 beschrieben. Hierbei ist das jeweilige Mantelteil über ein Halteteil faltbar am Bodenteil festgelegt.

Weitere Verpackungsbehälter mit Bodenteil und Mantel sind zum Beispiel in der US 4,606,461 A, der US 2011/048990 A1, der JP H11-11457 A, der EP 2 256 051 A1 und der US 6,050,410 A beschrieben.

Aufgabe der vorliegenden Erfindung ist es, einen Verpackungsbehälter der eingangs genannten Art bereitzustellen, der handhabungsfreundlich ausgestaltet ist.

Diese Aufgabe wird bei einem gattungsgemäßen Verpackungsbehälter erfindungsgemäß dadurch gelöst, dass das Bodenteil mindestens ein mit der Bodenwand und/oder dem Außenrand verbundenes Verriegelungsteil aufweist, das innenseitig in Bezug auf den Außenrand angeordnet ist und einen Vorsprung umfasst oder ausbildet, der in mindestens eine korrespondierende an einer dem Außenrand benachbarten Seitenwand gebildete und relativ zum unteren Rand zurückspringende Ausnehmung eingreift.

Bei dem erfindungsgemäßen Verpackungsbehälter steht, im bestimmungsgemäßen Gebrauch, der Mantel über den unteren Rand auf dem Bodenteil auf, insbesondere der Bodenwand. Im bestimmungsgemäßen Gebrauch ist vorgesehen, dass das Bodenteil in Schwerkraftrichtung untenseitig in Bezug auf den Mantel angeordnet ist. Vorzugsweise an einem von der Bodenwand nach oben abstehenden Außenrand ist mindestens ein Verriegelungsteil des Bodenteils angeordnet, das mit der Bodenwand und/oder dem Außenrand verbunden ist. Das Verriegelungsteil umfasst oder bildet mindestens einen Vorsprung, der in eine korrespondierende Ausnehmung an der Seitenwand eingreifen kann, die dem Außenrand benachbart ist und außenseitig vom Außenrand überdeckt ist. Auf diese Weise kann konstruktiv einfach und dadurch handhabungsfreundlich eine Fixierung des Mantels relativ zum Bodenteil in zumindest einer Raumrichtung erzielt werden, insbesondere in der Ebene der Seitenwand.

"Außenseitig" und "innenseitig" bezieht sich vorliegend auf eine Anordnung des Außenrandes des Bodenteils relativ zum Mantel. Der Außenrand ist außen in Bezug zur Seitenwand angeordnet, die innen in Bezug zum Außenrand angeordnet ist und ihrerseits den Verpackungsraum außenseitig einfasst.

Es versteht sich, dass am Bodenteil mehr als ein Verriegelungsteil angeordnet sein kann und dass am Mantel mehr als eine Ausnehmung angeordnet sein kann. Hierauf wird nachfolgend noch eingegangen.

Insbesondere ist vorteilhafterweise vorgesehen, dass der Mantel über das Zusammenwirken des mindestens einen Vorsprungs und der mindestens einen Ausnehmung gegen eine Bewegung in einer Richtung in der Ebene der Seitenwand gesichert ist, insbesondere parallel zur Bodenwand. Hierbei können die Ausnehmung und der Vorsprung insbesondere korrespondierende Anschlagelemente relativ zueinander ausbilden. Beispielsweise können Ränder der Ausnehmung, die vom unteren Rand der Seitenwand zurückweichen, Anschlagelemente für einander abgewandte Seiten des mindestens einen Vorsprungs ausbilden.

Vorteilhafterweise kann der mindestens eine Vorsprung mit Spiel in die mindestens eine Ausnehmung eingreifen. Dies erleichtert es einem Benutzer, den Vorsprung in die Ausnehmung einzuführen, was die Handhabung des Verpackungsbehälters verbessert.

Zur Umsetzung des vorstehend beschriebenen Vorteils kann beispielsweise vorgesehen sein, dass sich die mindestens eine Ausnehmung ausgehend vom unteren Rand nach oben verjüngt.

In einer Seitenansicht der die Ausnehmung aufweisenden Seitenwand kann die Ausnehmung beispielsweise eine trapezförmige Kontur aufweisen.

Vorteilhaft kann es sein, wenn das mindestens eine Verriegelungsteil einstückig mit der Bodenwand und/oder einstückig mit dem Außenrand ausgebildet ist. Dies ermöglicht eine konstruktiv einfache Herstellung des Verpackungsbehälters, insbesondere des Bodenteils, das zum Beispiel aus einem Papiermaterial gefertigt sein kann, insbesondere aus Wellpappe.

Vorgesehen sein kann, beispielsweise bei Fertigung aus einem Papiermaterial, dass das mindestens eine Verriegelungsteil durch Auffalten des Bodenteils aus einem Zuschnitt gebildet ist, der die Bodenwand und/oder den Außenrand umfasst.

Alternativ oder ergänzend kann vorgesehen sein, dass das mindestens eine Verriegelungsteil einen ersten Verriegelungsteilabschnitt und einen zweiten Verriegelungsteilabschnitt umfasst, wobei der erste Verriegelungsteilabschnitt um eine Faltlinie faltbar mit der Bodenwand und um eine Faltlinie faltbar mit dem zweiten Verriegelungsteilabschnitt verbunden ist, der ferner faltbar um eine Faltlinie mit dem Außenrand verbunden ist.

Die drei Faltlinien sind beispielsweise parallel zueinander ausgerichtet.

Der erste Verriegelungsteilabschnitt kann vorzugsweise parallel zum Außenrand ausgerichtet sein, und der zweite Verriegelungsteilabschnitt kann zum Beispiel parallel zur Bodenwand ausgerichtet sein.

Das mindestens eine Verriegelungsteil kann beispielsweise im Querschnitt - quer zu den vorstehend genannten Faltlinien betrachtet - "Stufe" am Bodenteil gebildet sein, die sich von der Bodenwand mit dem ersten Verriegelungsteilabschnitt nach oben und von der Außenwand mit dem zweiten Verriegelungsteilabschnitt nach innen erstreckt. Der Querschnitt der Stufe kann beispielsweise rechteckförmig sein.

Vorgesehen sein kann, dass in einem Verbindungsbereich der Bodenwand mit dem Außenrand mindestens eine Eingriffsöffnung gebildet ist und dass die Verriegelungsabschnitte relativ zueinander um die Faltlinie faltbar sind, wobei der erste Verriegelungsteilabschnitt relativ zur Bodenwand und der zweite Verriegelungsabschnitt relativ zum Außenrand um die Faltlinien faltbar sind, so dass die Verriegelungsteilabschnitte in die mindestens eine Eingriffsöffnung eingreifen oder diese durchgreifen. Dadurch kann das mindestens eine Verriegelungsteil beispielsweise in einem Bevorratungszustand des Verpackungsbehälters platzsparend in der Eingriffsöffnung angeordnet sein, wodurch auf dem Bodenteil Raum beispielsweise zur Aufnahme des flachgelegten Mantelteils zur Verfügung gestellt werden kann.

Günstig kann es sein, wenn an der Seitenwand an der mindestens einen Ausnehmung mindestens eine in Richtung der Bodenwand gerichtete Lasche angeordnet ist und wenn am mindestens einen Verriegelungsteil eine korrespondierende Aufnahme gebildet ist, in die die mindestens eine Lasche eingreift. Auf diese Weise kann eine zusätzliche Fixierung des Mantels relativ zum Bodenteil erzielt werden. Dadurch weist der Verpackungsbehälter im bestimmungsgemäßen Gebrauch eine höhere Stabilität auf. Die mindestens eine Lasche kann in die korrespondierende (mindestens eine) Aufnahme eingreifen. Dadurch kann eine Fixierung des Mantels relativ zum Bodenteil in mindestens einer Raumrichtung erzielt werden, vorzugsweise einer Raumrichtung quer oder senkrecht zu einer Ebene der Seitenwand.

Dementsprechend kann es vorteilhaft sein, wenn der Mantel über das Zusammenwirken der mindestens einen Lasche und der Aufnahme gegen eine Bewegung in eine Richtung quer und insbesondere senkrecht zu einer Ebene der Seitenwand gesichert ist, insbesondere parallel zur Bodenwand, wobei die mindestens eine Lasche und die Aufnahme korrespondierende Anschlagelemente zueinander ausbilden. Beispielsweise kann die Lasche an einander abgewandten Seiten jeweils an einem Rand der Aufnahme anschlagen und ist dadurch gegen eine Bewegung gesichert.

Vorzugsweise kann die mindestens eine Lasche mittig in der mindestens einen Ausnehmung angeordnet sein, wobei sich "mittig" insbesondere auf die Erstreckung der Ausnehmung längs der Verlaufsrichtung der Seitenwand beziehen kann, in Umfangsrichtung des Verpackungsbehälters.

Zur Erzielung einer konstruktiv einfachen Ausgestaltung kann die mindestens eine Lasche beispielsweise einstückig mit der Seitenwand gebildet sein.

Die mindestens eine Lasche kann beispielsweise einen hervorstehenden freien Kantenabschnitt aufweisen, der der Bodenwand zugewandt ist und der relativ zum unteren Rand zurückbleibt. Hierunter kann vorliegend insbesondere verstanden werden, dass der freie Kantenabschnitt oberhalb des unteren Randes angeordnet ist, so dass der Mantel nicht über die mindestens eine Lasche auf der Bodenwand aufsteht. Dies kann vorteilhaft für die Handhabung des Verpackungsbehälters beim Einführen der Lasche in die Aufnahme sein.

Vorteilhafterweise kann die mindestens eine Lasche mit Spiel in die Aufnahme eingreifen, um einem Benutzer die Handhabung des Verpackungsbehälters zu erleichtern.

Vorgesehen sein kann, dass sich die Lasche in Richtung auf die Bodenwand verjüngt. Dies erleichtert es einem Benutzer, die Lasche in die Aufnahme einzuführen, was die Handhabung des Verpackungsbehälters verbessert.

Die Aufnahme kann zum Beispiel schlitzförmig ausgebildet sein, wobei ihre Erstreckung in der Verlaufsrichtung der Seitenwand, in Umfangsrichtung des Verpackungsbehälters, deutlich größer ist als senkrecht zur Ebene der Seitenwand.

Günstig kann es sein, hierauf wurde bereits eingegangen, dass am Bodenteil mehr als ein Verriegelungsteil vorgesehen ist und dass an der Seitenwand mehr als eine Ausnehmung gebildet ist und/oder mehr als eine Lasche an der mindestens einen Ausnehmung angeordnet ist. Dadurch kann eine noch zuverlässigere Fixierung des Mantels relativ zum Bodenteil im bestimmungsgemäßen Gebrauch erzielt werden.

Beispielsweise kann vorgesehen sein, dass an der mindestens einen Ausnehmung oder an mindestens einer Ausnehmung zwei oder mehr Laschen angeordnet sind.

Beispielsweise können mehrere Verriegelungsteile vorgesehen sein und, einem jeweiligen Verriegelungsteil zugeordnet, eine jeweilige Ausnehmung. Die Verriegelungsteile können an demselben Außenrand des Bodenteils vorgesehen sein, wenn mehrere Außenränder vorgesehen sind. Die Ausnehmungen können an derselben Seitenwand der Mehrzahl von Seitenwänden des Mantels vorgesehen sein. Die Verriegelungsteile können an verschiedenen Au-ßenrändern des Bodenteils vorgesehen sein, wenn mehrere Außenränder vorgesehen sind. Die Ausnehmungen können an verschiedenen Seitenwänden des Mantels vorgesehen sein.

Beispielsweise umfasst das Bodenteil zwei einander gegenüberliegende Außenränder, und der Mantel umfasst zwei einander gegenüberliegende Seitenwände, wobei an einem jeweiligen Außenrand mindestens ein Verriegelungsteil angeordnet ist und an einer jeweiligen Seitenwand mindestens eine Ausnehmung gebildet ist. Eine derartige Ausgestaltung kann zum Beispiel bei einem Verpackungsbehälter mit rechteckförmigem Grundriss vorgesehen sein.

Alternativ oder ergänzend ist beispielsweise vorgesehen, dass das Bodenteil zwei im Winkel zueinander ausgerichtete und aneinandergrenzende Außenränder umfasst und der Mantel zwei im Winkel zueinander ausgerichtete und aneinandergrenzende Seitenwände umfasst, wobei an einem jeweiligen Außenrand mindestens ein Verriegelungsteil angeordnet ist und an einer jeweiligen Seitenwand mindestens eine Ausnehmung gebildet ist. Vorstehende Ausgestaltung ist zum Beispiel bei einem Verpackungsbehälter mit rechteckförmigem Grundriss vorgesehen, wobei der jeweilige Winkel 90° oder im Wesentlichen 90° beträgt.

Der Verpackungsbehälter kann zum Beispiel einen rechteckigen Grundriss aufweisen, wobei das Bodenteil vier Außenränder umfasst, die zu einem den Mantel außenseitig umgebenden umlaufenden Gesamtrand verbunden sind.

Der Mantel kann in sich geschlossen ausgebildet sein, wobei jeweils im Winkel aneinandergrenzende Seitenwände unlösbar miteinander verbunden sind. Unter "unlösbar" wird vorliegend verstanden, dass im bestimmungsgemäßen Gebrauch nicht vorgesehen ist, dass ein Benutzer Seitenwände voneinander löst.

Alternativ kann vorgesehen sein, dass der Mantel geöffnet werden kann, wobei zumindest zwei aneinandergrenzende Seitenwände miteinander lösbar verbindbar sind.

Günstig kann es sein, wenn die Seitenwände miteinander über Faltlinien faltbar miteinander verbunden sind und wenn das Mantelteil von einer Bevorratungsstellung, in der es durch Falten der Seitenwände relativ zueinander zusammengefaltet ist, in eine Gebrauchsstellung auffaltbar ist, in der das Mantelteil den Mantel ausbildet, wobei das Mantelteil in der Bevorratungsstellung einen geringeren Raum einnimmt als in der Gebrauchsstellung. Auf diese Weise kann das Mantelteil platzsparend bevorratet werden. Beispielsweise ist das Mantelteil in der Bevorratungsstellung zusammengefaltet auf dem Bodenteil positioniert.

Von Vorteil kann es sein, wenn mindestens eine der Seitenwände entlang einer Faltlinie in sich faltbar ist, wobei die Faltlinie im Bereich der mindestens einen Ausnehmung verläuft. Bei Vorhandensein der mindestens einen Lasche ist vorzugsweise vorgesehen, dass die Faltlinie durch die mindestens eine Lasche hindurch verläuft. Dies bietet zum Beispiel den Vorteil, dass die aufgefaltete Seitenwand dadurch stabilisiert werden kann, dass die Lasche in die vorteilhafterweise schlitzförmige Aufnahme eingreift. Im aufgefalteten Gebrauchszustand ist der Mantel an der Seitenwand dadurch gegen unbeabsichtigtes Zurückfalten gesichert.

Die mindestens eine Ausnehmung ist vorzugsweise mittig oder im Wesentlichen mittig an der Seitenwand angeordnet, in deren Verlaufsrichtung in Umfangsrichtung des Verpackungsbehälters.

Zum Beispiel ist die Ausnehmung mittig in Bezug auf eine Längsrichtung oder eine Querrichtung des Verpackungsbehälter an der Seitenwand angeordnet.

Entsprechendes kann zum Beispiel für die mindestens eine Lasche gelten.

Der Verpackungsbehälter kann ein eine Deckenwand ausbildendes Deckelteil umfassen, das, einen Gebrauchszustand des Verpackungsbehälters definierend, lösbar auf den Mantel aufgesetzt ist und den Verpackungsraum obenseitig zumindest abschnittsweise überdeckt. Auf diese Weise kann im Verpackungsraum aufgenommenes Packgut obenseitig überdeckt und geschützt werden.

Vorzugsweise ist vorgesehen, dass das Deckelteil, einen Bevorratungszustand des Verpackungsbehälters definierend, lösbar auf das Bodenteil aufgesetzt ist, wobei zwischen dem Bodenteil und dem Deckelteil vorzugsweise das die Bevorratungsstellung einnehmende Mantelteil positioniert ist. Dies gibt die Möglichkeit, den Verpackungsbehälter platzsparend zu bevorraten, wobei günstigerweise das Mantelteil zwischen dem Bodenteil und dem Deckelteil aufgenommen ist.

Das Deckelteil kann als Stülpdeckel ausgestaltet sein, der den Mantel im Gebrauchszustand und/oder das Bodenteil im Bevorratungszustand außenseitig mit einem Deckelrand zumindest abschnittsweise übergreift. Der Deckelrand ist beispielsweise ein umlaufender Gesamtrand am Deckelteil.

Vorgesehen sein kann, dass an einem Deckelrand des Deckelteils im Bereich der mindestens einen Eingriffsöffnung für das mindestens eine Verriegelungsteil mindestens eine Aussparung gebildet ist, in die zumindest einer der Verriegelungsteilabschnitte eingreift. Das Deckelteil kann so bemessen sein, dass es im Gebrauchszustand den Mantel formschlüssig übergreift, wobei dieser in Bezug auf den Außenrand innenseitig angeordnet ist. Im Bevorratungszustand kann das Deckelteil das Bodenteil formschlüssig übergreifen, wobei der Außenrand beispielsweise im Verhältnis zum Gebrauchszustand etwas nach innen gedrückt ist, etwa bei einer Fertigung aus Wellpappe, wobei mindestens ein Verriegelungsteilabschnitt platzsparend in die Aussparung eingreifen kann.

Vorgesehen sein kann, dass das Bodenteil und/oder das Mantelteil und/oder das Deckelteil aus einem Papiermaterial gefertigt ist, insbesondere aus Wellpappe. Eine ein- oder mehrlagige Wellpappe kann vorgesehen sein.

Vorgesehen sein kann, dass das Bodenteil und/oder das Mantelteil und/oder das Deckelteil aus einem einteiligen Materialzuschnitt gefertigt ist, der vorzugsweise aus einem Papiermaterial besteht, insbesondere aus Wellpappe.

Der Verpackungsbehälter kann beispielsweise ein Palettenbehälter sein. Dementsprechend kann der Verpackungsbehälter eine Palette umfassen, auf welcher das Bodenteil fixiert oder fixierbar ist. Die Palette ist beispielsweise aus Holz gefertigt. Die Abmessungen der Palette in Länge und Breite können zum Beispiel mit denjenigen des Bodenteils übereinstimmen.

Die nachfolgende Beschreibung einer bevorzugten Ausführungsform der Erfindung dient im Zusammenhang mit der Zeichnung der näheren Erläuterung der Erfindung. Es zeigen:
Figur 1: eine perspektivische Darstellung des erfindungsgemäßen Verpackungsbehälters in bevorzugter Ausführungsform, wobei der Verpackungsbehälter einen Gebrauchszustand einnimmt;
Figur 2: den Verpackungsbehälter aus Figur 1 in einem Bevorratungszustand;
Figur 3: den Verpackungsbehälter in einer Explosionsdarstellung beim Überführen vom Bevorratungszustand in den Gebrauchszustand oder umgekehrt, wobei ein Bodenteil, ein Mantelteil und ein Deckelteil gezeigt sind und das Mantelteil eine zusammengefaltete Bevorratungsstellung einnimmt;
Figur 4: das Bodenteil und das in eine aufgefaltete Gebrauchsstellung überführte Mantelteil des Verpackungsbehälters;
Figur 5: eine Detailansicht eines unteren Randes des Mantelteils sowie des Bodenteils, gesehen von einer Innenseite des Verpackungsbehälters, vor dem Aufsetzen des Mantelteils auf das Bodenteil in Pfeilrichtung, in perspektivischer Darstellung;
Figur 6: eine vergrößerte Darstellung von Detail A in Figur 1;
Figur 7: das in Figur 6 dargestellte Detail, gesehen von einer Innenseite des Verpackungsbehälters;
Figur 8: eine vergrößerte Darstellung von Detail B in Figur 3;
Figur 9: das in Figur 8 dargestellte Detail, gesehen von einer Innenseite des Verpackungsbehälters;
Figur 10: einen flachgelegten Zuschnitt des Bodenteils;
Figur 11: einen flachgelegten Zuschnitt des Deckelteils; und
Figur 12: einen flachgelegten Zuschnitt des Mantelteils.

In der Zeichnung ist ein insgesamt mit dem Bezugszeichen 100 belegter erfindungsgemäßer Verpackungsbehälter dargestellt, der zum Transport von in der Zeichnung nicht dargestelltem Verpackungsgut ausgebildet ist. Der Verpackungsbehälter 100 ist vorliegend als Großbehälter ausgebildet, der einen, dies ist für die vorliegende Erfindung nicht-einschränkend, rechtförmigen Grundriss aufweist. Der Verpackungsbehälter 100 ist längs einer Längsrichtung 102 und einer senkrecht dazu ausgerichteten Querrichtung 104 erstreckt. Darüber hinaus erstreckt sich der Verpackungsbehälter 100 in einer Höhenrichtung 106.

Die Abmessung des Verpackungsbehälters 100 in der Längsrichtung 102 kann beispielsweise ungefähr 140 bis 150 cm betragen, in der Querrichtung 104 beispielsweise ungefähr 110 bis 120 cm. In der Höhenrichtung 106 kann der Verpackungsbehälter 100 ohne eine Palette 108 im Gebrauchszustand (Figur 1) eine Höhe von beispielsweise ungefähr 110 bis 120 cm aufweisen und in einem platzsparenden Bevorratungszustand (Figur 2) beispielsweise ungefähr 10 bis 20 cm.

Der Verpackungsbehälter 100 ist im vorliegenden Ausführungsbeispiel ein Palettenbehälter, der untenseitig eine insbesondere aus Holz gefertigte Palette 108 zur Steigerung der Traglast und Stabilität umfasst. Die Palette 108 ist jedoch optional.

Der Verpackungsbehälter 100 umfasst vorliegend ein Bodenteil 110, ein Mantelteil 112 und ein Deckelteil 114. Die Teile 110, 112 und 114 des Verpackungsbehälters 100 sind im vorliegenden Beispiel aus einem Papiermaterial gefertigt, insbesondere aus Wellpappe. Dabei handelt es sich bevorzugt um eine mehrlagige Wellpappe zur Steigerung der Stabilität des Verpackungsbehälters.

Das Bodenteil 110 kann aus einem einteiligen, in Figur 10 dargestellten flachgelegten Zuschnitt 116 gefertigt sein. Das Mantelteil 112 kann aus einem in Figur 12 dargestellten flachgelegten Zuschnitt 118 gefertigt sein. Das Deckelteil 114 kann aus einem in Figur 11 dargestellten flachgelegten Zuschnitt 120 gefertigt sein.

Beim Aufrichten des jeweiligen Teiles 110, 112 und/oder 114 aus den Zuschnitten 116, 118 bzw. 120 können etwaige erforderliche Verbindungen auf unterschiedliche Weise gebildet sein. Beispielsweise ist eine Verbindung durch Verklebung, durch Verheftung oder Verklammerung möglich. Vorzugsweise wird eine Verklebung gewählt. Alternativ ist zum Beispiel eine Steckverbindung möglich.

Das Bodenteil 110 ist im bestimmungsgemäßen Gebrauch auf der Palette 108 positioniert und vorzugsweise mit dieser zum Beispiel durch Verklammerung verbunden. Die Abmessungen der Palette 108 und des Bodenteils 110 in der Längsrichtung 102 und in der Querrichtung 104 stimmen günstigerweise überein.

Im bestimmungsgemäßen Gebrauch ist der Verpackungsbehälter 100 auf einer Aufstellfläche 122 positioniert, auf der er über die Palette 108 aufsteht.

Wie insbesondere aus den Figuren 1, 3, 4 und 10 hervorgeht, umfasst das Bodenteil 110 eine planare Bodenwand 124. An der Bodenwand 124 sind vier Außenränder 126, 128 außenseitig gehalten, die von der Bodenwand 124 nach oben abstehen. Die Außenränder 126 sind an Längsseiten 130 angeordnet und erstrecken sich in der Längsrichtung 102. Die Außenränder 128 sind an Querseiten 132 angeordnet und erstrecken sich in der Querrichtung 104. Die Außenränder 126 liegen einander in der Querrichtung 104 gegenüber. Die Außenränder 128 liegen einander in der Längsrichtung 102 gegenüber. Gemeinsam bilden die Ränder 126, 128 einen Gesamtrand 134 des Bodenteils 110.

Aneinander angrenzende Ränder 126, 128 sind über eine jeweilige Lasche 136 miteinander verbunden, wobei die Laschen 136 vorliegend an den Außenrändern 126 gehalten sind. Die Ränder 126, 128 werden beim Aufrichten relativ zur Bodenwand 124 gefaltet und über die Laschen 136 miteinander verbunden.

Das Bodenteil 110 des erfindungsgemäßen Verpackungsbehälters 100 umfasst zum Fixieren des Mantelteils 112 mindestens ein Verriegelungsteil 138. Vorliegend sind zwei Verriegelungsteile 138 vorgesehen, von denen jeweils eines an einem der Außenränder 126 angeordnet ist.

Vorgesehen sein kann, dass an jedem Rand 126, 128 mindestens ein Verriegelungsteil 138 angeordnet ist oder mehr als ein Verriegelungsteil 138.

Die Ausgestaltung der Verriegelungsteile 138 ist identisch, so dass im Nachfolgenden lediglich auf eines der Verriegelungsteile 138 eingegangen wird. Die entsprechenden Ausführungen gelten für das andere Verriegelungsteil 138 in entsprechender Weise.

Wie beispielsweise aus den Figuren 1, 3 und 10 ersichtlich ist, ist das Verriegelungsteil 138 in der Längsrichtung 102 mittig am Bodenteil 110 angeordnet. Im bestimmungsgemäßen Gebrauchszustand des Verpackungsbehälters 100 ist das Verriegelungsteil 138 innenseitig am Außenrand 126 angeordnet (Figur 5 unten sowie Figur 7).

Das Verriegelungsteil 138 ist einstückig mit der Bodenwand 124 und dem Außenrand 126 gebildet, aus dem Zuschnitt 116. Dabei kann das Verriegelungsteil 138 durch Auffalten des Außenrandes 126 relativ zur Bodenwand 124 aus der Ebene des Zuschnittes 116 gestülpt und aufgerichtet werden.

Das Verriegelungsteil 138 weist einen ersten Verriegelungsteilabschnitt 140 und einen zweiten Verriegelungsteilabschnitt 142 auf.

Der erste Verriegelungsteilabschnitt 140 ist an der Bodenwand 124 um eine Faltlinie 144 faltbar. Die Verriegelungsteilabschnitte 140, 142 sind relativ zueinander um eine Faltlinie 146 faltbar. Der zweite Verriegelungsteilabschnitt 142 ist am Außenrand 126 um eine Faltlinie 148 faltbar.

Im bestimmungsgemäßen, nach innen gefalteten Zustand steht der erste Verriegelungsteilabschnitt 140 nach oben von der Bodenwand 124 und der zweite Verriegelungsteilabschnitt 142 nach innen von dem Außenrand 126 ab. Im Querschnitt quer zur Längsrichtung 102 weist das Verriegelungsteil 138 Stufenform auf, die vorliegend rechtwinklig ist.

Das Verriegelungsteil 138 bildet einen von der Bodenwand 124 nach oben ragenden Vorsprung 150, der innenseitig in Bezug auf den Außenrand 126 angeordnet ist.

Der zweite Verriegelungsteilabschnitt 142 umfasst zwei in Längsrichtung voneinander durch eine Aufnahme 152 getrennte Segmente 154. Die Aufnahme 152 ist schlitzförmig ausgestaltet und erstreckt sich in der Querrichtung 104 vom Außenrand 126 bis zum ersten Verriegelungsteilabschnitt 140.

Im Verbindungsbereich der Bodenwand 124 mit dem Außenrand 126 ist, infolge des Auffaltens des Verriegelungsteils 138, eine Eingriffsöffnung 156 gebildet, siehe beispielsweise die Figuren 6 bis 9.

Ausgehend von der aufgefalteten Stellung kann das Verriegelungsteil 138 in die Eingriffsöffnung 156 hineingefaltet werden, indem die Verriegelungsteilabschnitte 140, 142 relativ zueinander gefaltet werden, der erste Verriegelungsteilabschnitt 140 relativ zur Bodenwand 124 und der zweite Verriegelungsteilabschnitt 142 relativ zum Außenrand 126. In diesem Fall greift das Verriegelungsteil 138 in die Eingriffsöffnung 156 ein oder durch diese hindurch (Figuren 2, 3, 8 und 9).

Wie insbesondere aus den Figuren 1 bis 3 und 11 hervorgeht, weist das Deckelteil 114 eine zum Bodenteil 110 weitgehend korrespondierende Ausgestaltung auf. Das Deckelteil 114 ist so bemessen, dass es das Bodenteil 110 in einem Bevorratungszustand des Verpackungsbehälters 100 (Figur 2) formschlüssig übergreifen kann. Zu diesem Zweck ist das Deckelteil 114 als Stülpdeckel 158 ausgestaltet.

Das Deckelteil 114 umfasst eine Deckenwand 160, längsseitige Außenränder 162 und querseitige Außenränder 164.

Die Ränder 162, 164 bilden miteinander einen Deckelrand 166, der von der Deckenwand 160 nach unten absteht. Die Ränder 162, 164 sind über Laschen 168 miteinander verbunden, die vorliegend an den Außenrändern 162 gehalten sind.

An den Außenrändern 162 sind vorliegend, ausgehend von den freien Kanten, Aussparungen 170 gebildet. Die Aussparungen sind bezogen auf die Längsrichtung 102 mittig an den Außenrändern 162 angeordnet und liegen im Bereich der Eingriffsöffnungen 156 und damit auch im Bereich der Verriegelungsteile 138, wenn diese in die Eingriffsöffnungen 156 eingreifen.

Wie insbesondere aus den Figuren 1, 3, 4 und 12 hervorgeht, ist das Mantelteil 112 aus dem Zuschnitt 118 mit zwei Seitenwänden 172 sowie zwei weiteren Seitenwänden 174 versehen. Die Seitenwände 172 sind im Gebrauchszustand des Verpackungsbehälters 100 Längsseitenwände, die einander bezüglich der Querrichtung 104 gegenüberliegen. Die Seitenwände 174 sind im Gebrauchszustand Querseitenwände, die einander bezüglich der Längsrichtung 102 gegenüberliegen.

Eine der Seitenwände 172 ist über Faltlinien 176 mit den angrenzenden Seitenwänden 174 faltbar verbunden. Die andere Seitenwand 172 ist über Faltlinien 178 mit der angrenzenden Seitenwand 174 sowie einer Befestigungslasche 180 faltbar verbunden, die ihrerseits an der weiteren der Seitenwände 174 festgelegt ist. Dadurch ist die zweitgenannte Seitenwand 172 mit der zweitgenannten Seitenwand 174 faltbar verbunden.

Eine jeweilige der Seitenwände 172 ist in sich faltbar entlang einer jeweiligen Faltlinie 182. Die Faltlinie 182 ist bezogen auf die Längsrichtung 102 mittig an den Seitenwänden 172 angeordnet und erstreckt sich im Gebrauchszustand in der Höhenrichtung 106.

Im bestimmungsgemäßen Gebrauch ist das Mantelteil 112 ausgehend vom Zuschnitt 118 zu einem in sich geschlossenen Ring gebildet, wobei eine Seitenwand 172 und die benachbarte Seitenwand 174 über die Befestigungslasche 180 nicht lösbar miteinander verbunden sind.

Das Mantelteil 112 weist, einem jeweiligen Verriegelungsteil 138 zugeordnet, eine Mehrzahl von Ausnehmungen 184 und, daran angeordnet, Laschen 186 auf. Jedem Verriegelungsteil 138 ist eine Ausnehmung 184 und eine Lasche 186 zugeordnet. Die Ausnehmungen 184 und Laschen 186 sind identisch ausgestaltet, so dass wie bereits bei dem Verriegelungsteil 138 nur auf eine Ausnehmung 184 und eine Lasche 186 eingegangen wird und die Ausführungen für beide Ausnehmungen 184 bzw. beide Laschen 186 gelten.

Die Ausnehmung 184 ist bezogen auf die Längsrichtung 102 mittig an der Seitenwand 172 angeordnet. Dabei springt die Ausnehmung 184 von einem unteren Rand 188 der Seitenwand 172 zurück. Der untere Rand 188 ist im Gebrauchszustand des Verpackungsbehälters 100 ein unterer Rand eines durch das Mantelteil 112 gebildeten Mantels 190 des Verpackungsbehälters 100.

Wie beispielsweise aus den Figuren 4, 5, 7 und 12 hervorgeht, ist die Ausnehmung 184 in Draufsicht auf die Seitenwand 172 im Wesentlichen trapezförmig. Sie verjüngt sich ausgehend vom unteren Rand 188 nach oben.

Die Faltlinie 182 ist im Bereich der Ausnehmung 184 angeordnet und stellt gewissermaßen eine Symmetrieachse für die Ausnehmung 184 dar (Figur 12).

Die bereits erwähnte Lasche 186 ist einstückig mit der Seitenwand 172 gebildet und im Bereich der Ausnehmung 184 angeordnet. Die Lasche 186 weist im bestimmungsgemäßen Gebrauch im Gebrauchszustand nach unten in Richtung der Bodenwand 124. Ein hervorstehender freier Kantenabschnitt 192 der Lasche 186 bleibt in Richtung relativ zum unteren Rand 188 zurück. In Höhenrichtung weist der Kantenabschnitt 192 dadurch im Gebrauchszustand einen Abstand von der Bodenwand 124 auf, wenn der Mantel 190 über den unteren Rand 188 auf der Bodenwand 124 aufsteht.

Die Lasche 186 ist bezogen auf die Längsrichtung 102 mittig an der Seitenwand 172 und ferner mittig in Bezug auf die Ausnehmung 184 angeordnet und teilt die Ausnehmung 184 gewissermaßen in zwei einander bezüglich der Faltlinie 182 gegenüberliegende Abschnitte.

Die Faltlinie 182 verläuft durch die Lasche 186 hindurch und bildet vorzugsweise eine Symmetrieachse für die Lasche 186 in sich selbst.

Die Lasche 186 könnte auch als Zunge bezeichnet werden.

Ausgehend vom oberen Rand der Ausnehmung 184 verjüngt sich die Lasche 186 in Richtung auf den unteren Rand 188. Anders formuliert verbreitert sich die Lasche 186 ausgehend vom freien Kantenabschnitt 192 wegweisend vom unteren Rand 188 und, im Gebrauchszustand, nach oben.

In einem platzsparenden Bevorratungszustand kann der Verpackungsbehälter bevorratet werden. Dabei kann das Mantelteil 112 platzsparend zusammengefaltet sein (Figur 3), indem die Seitenwände 172, 174 relativ zueinander um die Faltlinien 176, 178 und zusätzlich die Seitenwände 172 in sich um die Faltlinien 182 gefaltet sind.

Das Mantelteil 112 wird auf dem Bodenteil 110 positioniert. Vorzugsweise greifen die Verriegelungsteile 138 in die Eingriffsöffnungen 156 ein oder durch diese hindurch, so dass der von den Außenrändern 126, 128 eingefasste Raum bestmöglich ausgenutzt werden kann. Anders formuliert kann bei vorgegebener Größe des Mantelteils 112 auf diese Weise das Bodenteil 110 und damit der Grundriss des Verpackungsbehälters 100 gering gestaltet werden.

Das Mantelteil 112 wird auf dem Bodenteil 110 positioniert. Das Deckelteil 114 wird auf das Bodenteil 110 aufgesetzt, wobei der Deckelrand 166 das Bodenteil 110 außenseitig überdeckt.

Ausgehend vom Bevorratungszustand kann der Verpackungsbehälter 100 in einen Gebrauchszustand überführt werden.

Nach dem Abnehmen des Deckelteils 114 kann das Mantelteil 112 entnommen und zu dem Mantel 190 aufgerichtet werden (Figur 4). Über den unteren Rand 188 wird der Mantel 190 auf das Bodenteil 110 und insbesondere die Bodenwand 124 aufgestellt.

Das Mantelteil 112 ist so bemessen, dass es in der Längsrichtung 102 und in der Querrichtung 104 vorzugsweise formschlüssig zwischen den Außenrändern 128 bzw. den Außenrändern 126 positioniert ist. Der Mantel ist innenseitig in Bezug auf die Ränder 126, 128 angeordnet, wobei die Seitenwände 172 mit den Ausnehmungen 184 und Laschen 186 den Au-ßenrändern 126 benachbart sind, an denen die Verriegelungsteile 138 angeordnet sind.

Wie insbesondere aus den Figuren 6 und 7 hervorgeht, greift der vom Verriegelungsteil 138 gebildete Vorsprung 150 von unten in die Ausnehmung 184 ein. Die Ausnehmung und der Vorsprung 150 bilden korrespondierende Anschlagelemente 194 bzw. 196. Dadurch ist der Mantel gegen eine Bewegung in der Ebene der Seitenwand 172 parallel zur Bodenwand 124 gesichert, vorliegend in der Längsrichtung 102.

Die Lasche 186 greift von oben in die Aufnahme 152 ein. Die Lasche 186 und der Außenrand 126 sowie der erste Verriegelungsteilabschnitt 140 bilden korrespondierende Anschlagelemente 198 bzw. 200. Dadurch ist der Mantel gegen eine Bewegung senkrecht zur Ebene der Seitenwand 172 gesichert, vorliegend in der Querrichtung 104.

Insgesamt kann durch die vorstehend beschriebene Ausgestaltung eine zuverlässige Verriegelung des Mantels 190 am Bodenteil 110 erzielt werden. Dies begünstigt eine benutzerfreundliche Handhabung des Verpackungsbehälters 100.

Der Vorsprung greift mit Spiel in die Ausnehmung 184 ein. In entsprechender Weise greift die Lasche 186 mit Spiel in die Aufnahme 152 ein. Dies erleichtert einem Benutzer das Aufsetzen des Mantels 190 auf die Bodenwand 124.

Vorteilhaft ist es, dass die Faltlinie 182 durch die Lasche 186 verläuft. Dadurch, dass die Lasche 186 innerhalb der vorliegend schlitzförmigen Aufnahme 152 angeordnet ist, wird die Seitenwand 172 stabilisiert. Der Eingriff in die Aufnahme 152 verhindert ein Falten der Seitenwand 172 in sich und stabilisiert den Mantel 190 im Gebrauchszustand.

Im Gebrauchszustand ist ein Verpackungsraum 202 des Verpackungsbehälters 100 definiert, der untenseitig von der Bodenwand 124 begrenzt ist und durch den Mantel 190 eingefasst wird.

Das Deckelteil 114 kann zum obenseitigen Abschluss des Verpackungsraumes 202 auf den Mantel 190 aufgesetzt werden. Dabei ist vorgesehen, dass das Deckelteil 114 den Mantel 190 formschlüssig übergreift.

Damit das Deckelteil 114 auch das Bodenteil 110 im Bevorratungszustand formschlüssig, ohne zu wackeln, übergreifen kann, sind an den Außenrändern 126 Knicklinien 204 angeordnet. Die Knicklinien erstrecken sich vorliegend ausgehend von den unteren Eckbereichen schräg nach oben in der Längsrichtung 102.

Der Benutzer kann die Außenränder 126 für die Einnahme des Gebrauchszustands nach innen drücken, wobei sie an den Knicklinien 204 knicken können. Dadurch wird die Breite des Bodenteils 110 verringert, und das Deckelteil 114 kann über das Bodenteil 110 gestülpt werden.

Da die nach außen in oder durch die Eingriffsöffnung 156 gefalteten Verriegelungsteilabschnitte 140, 142 über die nach innen gedrückten Außenränder 126 hervorstehen, sind am Deckelteil 114 die Aussparungen 170 gebildet in welche in die Verriegelungsteilabschnitte 140, 142 eingreifen können (Figur 2).

### Bezugszeichenliste

- 100: Verpackungsbehälter
- 102: Längsrichtung
- 104: Querrichtung
- 106: Höhenrichtung
- 108: Palette
- 110: Bodenteil
- 112: Mantelteil
- 114: Deckelteil
- 116: Zuschnitt Bodenteil
- 118: Zuschnitt Mantelteil
- 120: Zuschnitt Deckelteil
- 122: Aufstellfläche
- 124: Bodenwand
- 126, 128, 162, 164: Außenrand
- 130: Längsseite
- 132: Querseite
- 134: Gesamtrand
- 136, 168, 186: Lasche
- 138: Verriegelungsteil
- 140: erster Verriegelungsteilabschnitt
- 142: zweiter Verriegelungsteilabschnitt
- 144, 146, 148, 176, 178, 182: Faltlinie
- 150: Vorsprung
- 152: Aufnahme
- 154: Segment
- 156: Eingriffsöffnung
- 158: Stülpdeckel
- 160: Deckenwand
- 166: Deckelrand
- 170: Aussparung
- 172, 174: Seitenwand
- 180: Befestigungslasche
- 184: Ausnehmung
- 188: unterer Rand
- 190: Mantel
- 192: freier Kantenabschnitt
- 194, 196, 198, 200: Anschlagelement
- 202: Verpackungsraum
- 204: Knicklinie

## Patentansprüche

1. Verpackungsbehälter (100), umfassend ein Bodenteil (110) und ein Mantelteil (112), wobei das Bodenteil (110) eine Bodenwand (124) und einen von der Bodenwand (124) nach oben abstehenden Außenrand (126) des Bodenteils (110) umfasst, wobei das Mantelteil (112) einen Mantel (190) mit miteinander verbundenen Seitenwänden (172) ausbildet, der über einen unteren Rand (188) auf dem Bodenteil (110) aufsteht, insbesondere der Bodenwand (124) , und einen Verpackungsraum (202) des Verpackungsbehälters (100) zumindest teilweise einfasst, wobei der Außenrand (126) den Mantel (190) außenseitig zumindest abschnittsweise überdeckt,
**dadurch gekennzeichnet, dass**
das Bodenteil (110) mindestens ein mit der Bodenwand (124) und/oder dem Außenrand (126) verbundenes Verriegelungsteil (138) aufweist, das innenseitig in Bezug auf den Außenrand (126) angeordnet ist und einen Vorsprung (150) umfasst oder ausbildet, der in mindestens eine korrespondierende an einer dem Außenrand (126) benachbarten Seitenwand (172) gebildete und relativ zum unteren Rand (188) zurückspringende Ausnehmung (184) eingreift.

2. Verpackungsbehälter (100) nach Anspruch 1,
**dadurch gekennzeichnet, dass**
der Mantel (190) über das Zusammenwirken des mindestens einen Vorsprungs (150) und der mindestens einen Ausnehmung (184) gegen eine Bewegung in einer Richtung in der Ebene der Seitenwand (172) gesichert ist, insbesondere parallel zur Bodenwand (124), wobei die Ausnehmung (184) und der Vorsprung (150) korrespondierende Anschlagelemente (194, 196) zueinander ausbilden.

3. Verpackungsbehälter (100) nach Anspruch 1 oder 2,
**dadurch gekennzeichnet, dass**
zumindest eines der Folgenden gilt:
- der mindestens eine Vorsprung (150) greift mit Spiel in die mindestens eine Ausnehmung (184) ein, und/oder die mindestens eine Ausnehmung (184) verjüngt sich ausgehend vom unteren Rand (188);
- das mindestens eine Verriegelungsteil (138) ist einstückig mit der Bodenwand (124) und/oder einstückig mit dem Außenrand (126, 128, 162, 164) ausgebildet.

4. Verpackungsbehälter (100) nach einem der voranstehenden Ansprüche,
**dadurch gekennzeichnet, dass**
das mindestens eine Verriegelungsteil (138) durch Auffalten des Bodenteils (110) aus einem Zuschnitt (116) gebildet ist, der die Bodenwand (124) und den Außenrand (126, 128) umfasst, und/oder dass das mindestens eine Verriegelungsteil (138) einen ersten Verriegelungsteilabschnitt (140) und einen zweiten Verriegelungsteilabschnitt (142) umfasst, wobei der erste Verriegelungsteilabschnitt (140) um eine Faltlinie (144) faltbar mit der Bodenwand (124) und um eine Faltlinie (146) faltbar mit dem zweiten Verriegelungsteilabschnitt (142) verbunden ist, der ferner um eine Faltlinie (148) faltbar mit dem Außenrand (126) verbunden ist, vorzugsweise dass der erste Verriegelungsteilabschnitt (140) parallel zum Außenrand (126) ausgerichtet ist und dass der zweite Verriegelungsteilabschnitt (142) parallel zur Bodenwand (124) ausgerichtet ist.

5. Verpackungsbehälter (100) nach Anspruch 4,
**dadurch gekennzeichnet, dass**
in einem Verbindungsbereich der Bodenwand (124) mit dem Außenrand (126) mindestens eine Eingriffsöffnung (156) gebildet ist und dass die Verriegelungsteilabschnitte (140, 142) relativ zueinander um die Faltlinie (146) faltbar sind, wobei der erste Verriegelungsteilabschnitt (140) relativ zur Bodenwand (124) und der zweite Verriegelungsteilabschnitt (142) relativ zum Außenrand (126) um die Faltlinien (144, 148) faltbar sind, so dass die Verriegelungsteilabschnitte (140, 142) in die mindestens eine Eingriffsöffnung (156) eingreifen oder diese durchgreifen.

6. Verpackungsbehälter (100) nach einem der voranstehenden Ansprüche,
**dadurch gekennzeichnet, dass**
an der Seitenwand (172) an der mindestens einen Ausnehmung (184) mindestens eine in Richtung der Bodenwand (124) gerichtete Lasche (186) angeordnet ist, und dass am mindestens einen Verriegelungsteil (138) eine korrespondierende Aufnahme (152) gebildet ist, in die die mindestens eine Lasche (186) eingreift.

7. Verpackungsbehälter (100) nach Anspruch 6,
**dadurch gekennzeichnet, dass**
der Mantel (190) über das Zusammenwirken der mindestens einen Lasche (186) und der Aufnahme (152) gegen eine Bewegung in einer Richtung quer und insbesondere senkrecht zu einer Ebene der Seitenwand (172) gesichert ist, insbesondere parallel zur Bodenwand (124), wobei die mindestens eine Lasche (186) und die Aufnahme (152) korrespondierende Anschlagelemente (198, 200) zueinander ausbilden.

8. Verpackungsbehälter (100) nach Anspruch 6 oder 7,
**dadurch gekennzeichnet, dass**
die mindestens eine Lasche (186) untenseitig einen hervorstehenden freien Kantenabschnitt (192) aufweist, der relativ zum unteren Rand (188) zurückbleibt, und/oder dass die mindestens eine Lasche (186) mit Spiel in die Aufnahme (152) eingreift und/oder dass die Aufnahme (152) schlitzförmig gebildet ist.

9. Verpackungsbehälter (100) nach einem der voranstehenden Ansprüche,
**dadurch gekennzeichnet, dass**
das Bodenteil (110) zwei einander gegenüberliegende Außenränder (126) umfasst und dass der Mantel (190) zwei einander gegenüberliegende Seitenwände (172) umfasst, wobei an einem jeweiligen Außenrand (126) mindestens ein Verriegelungsteil (138) angeordnet ist und an einer jeweiligen Seitenwand (172) mindestens eine Ausnehmung (184) gebildet ist.

10. Verpackungsbehälter (100) nach einem der voranstehenden Ansprüche,
**dadurch gekennzeichnet, dass**
das Bodenteil (110) zwei im Winkel zueinander ausgerichtete und aneinandergrenzende Außenränder (126, 128) umfasst und der Mantel (190) zwei im Winkel zueinander ausgerichtete und aneinandergrenzende Seitenwände (172, 174) umfasst, wobei an einem jeweiligen Außenrand (126, 128) mindestens ein Verriegelungsteil (138) angeordnet ist und an einer jeweiligen Seitenwand (172, 174) mindestens eine Ausnehmung (184) gebildet ist.

11. Verpackungsbehälter (100) nach einem der voranstehenden Ansprüche,
**dadurch gekennzeichnet, dass**
der Verpackungsbehälter (100) einen rechteckigen Grundriss aufweist und dass das Bodenteil (110) vier Außenränder (126, 128) umfasst, die zu einem den Mantel (190) außenseitig umgebenden umlaufenden Gesamtrand (134) verbunden sind.

12. Verpackungsbehälter (100) nach einem der voranstehenden Ansprüche,
**dadurch gekennzeichnet, dass**
der Mantel (190) in sich geschlossen ausgebildet ist, wobei jeweils im Winkel aneinandergrenzende Seitenwände (172, 174) unlösbar miteinander verbunden sind, oder dass der Mantel (190) geöffnet werden kann, wobei zumindest zwei aneinandergrenzende Seitenwände (172, 174) miteinander lösbar verbindbar sind.

13. Verpackungsbehälter (100) nach einem der voranstehenden Ansprüche,
**dadurch gekennzeichnet, dass**
die Seitenwände (172,174) über Faltlinien (176, 178) faltbar miteinander verbunden sind und dass das Mantelteil (112) von einer Bevorratungsstellung, in der es durch Falten der Seitenwände (172) relativ zueinander zusammengefaltet ist, in eine Gebrauchsstellung auffaltbar ist, in der das Mantelteil (112) den Mantel (190) ausbildet, wobei das Mantelteil (112) in der Bevorratungsstellung einen geringeren Raum einnimmt als in der Gebrauchsstellung.

14. Verpackungsbehälter (100) nach Anspruch 13,
**dadurch gekennzeichnet, dass**
mindestens eine der Seitenwände (172) entlang einer Faltlinie (182) in sich faltbar ist, wobei die Faltlinie (182) im Bereich der mindestens einen Ausnehmung (184) verläuft, insbesondere durch die mindestens eine Lasche (186) hindurch.

15. Verpackungsbehälter (100) nach einem der voranstehenden Ansprüche,
**dadurch gekennzeichnet, dass**
der Verpackungsbehälter (100) ein eine Deckenwand (160) ausbildendes Deckelteil (114) umfasst, das, einen Gebrauchszustand des Verpackungsbehälters (100) definierend, lösbar auf den Mantel (190) aufgesetzt ist und den Verpackungsraum (202) obenseitig zumindest abschnittsweise überdeckt.

16. Verpackungsbehälter (100) nach Anspruch 15,
**dadurch gekennzeichnet, dass**
zumindest eines der Folgenden gilt:
- das Deckelteil (114) ist, einen Bevorratungszustand des Verpackungsbehälters (100) definierend, lösbar auf das Bodenteil (110) aufgesetzt, wobei zwischen dem Bodenteil (110) und dem Deckelteil (114) vorzugsweise das die Bevorratungsstellung einnehmende Mantelteil (112) positioniert ist;
- das Deckelteil (114) ist als Stülpdeckel (158) ausgestaltet, der den Mantel (190) im Gebrauchszustand und/oder das Bodenteil (110) im Bevorratungszustand außenseitig mit einem Deckelrand (166) zumindest abschnittsweise übergreift.

17. Verpackungsbehälter (100) nach Anspruch 15 oder 16, wenn abhängig von Anspruch 5,
**dadurch gekennzeichnet, dass**
an einem Deckelrand (166) im Bereich der mindestens einen Eingriffsöffnung (156) mindestens eine Aussparung (170) gebildet ist, in die zumindest einer der Verriegelungsteilabschnitte (140,142) eingreift.

18. Verpackungsbehälter (100) nach einem der voranstehenden Ansprüche,
**dadurch gekennzeichnet, dass**
das Bodenteil (110), das Mantelteil (112) und/oder das Deckelteil (114) aus einem Papiermaterial, insbesondere aus Wellpappe, gefertigt ist und/oder aus einem einteiligen Materialzuschnitt gefertigt ist.

19. Verpackungsbehälter (100) nach einem der voranstehenden Ansprüche,
**dadurch gekennzeichnet, dass**
der Verpackungsbehälter (100) eine Palette (108) umfasst, auf welcher das Bodenteil (110) fixiert oder fixierbar ist.
